# DEMANDE DE BREVET EUROPEEN

(11) **EP 1 905 321 A1**
(43) Date de publication de la demande: **02.04.2008**
(21) Numéro de dépôt: 07356129.2
(22) Date de dépôt: 27.09.2007
(51) Int. Cl.: A45D 8/20

(54) **Pince a cheveux**

(30) Priorité: 28.09.2006 FR 0608523
(71) Demandeur: Navarro France SAS, 01100 Oyonnax (FR)
(72) Inventeur: Serignat, Serge, 01100 Arbent (FR)
(74) Mandataire: Schouller, Jean-Philippe

(57) **Abrégé**

Cette pince à cheveux (2) comprend des premier et second mors (4, 6) mobiles entre une position de stockage, dans laquelle ces mors sont rapprochés, et une position d'utilisation, dans laquelle ces mors sont écartés, ainsi qu'un ressort (38) de rappel vers la position de stockage. La charnière d'articulation de la pince comporte un organe massif (20), s'étendant à partir du premier mors (4), qui est creusé d'un logement (24) de réception et de maintien en position de l'enroulement (40) ainsi que d'une première extrémité libre (42') du ressort (38), seule l'autre extrémité libre (42") du ressort (38) faisant saillie hors du logement (24).

## Description

La présente invention concerne une pince à cheveux.

De manière classique, une telle pince comprend deux mors articulés l'un à l'autre, qui sont mobiles entre une position de stockage, dans laquelle ils sont mutuellement rapprochés, et une position d'utilisation, dans laquelle ils sont légèrement écartés l'un de l'autre, de manière à saisir et à maintenir la chevelure. Ces deux mors sont articulés l'un par rapport à l'autre autour d'un axe, qui coopère avec une charnière.

De façon plus précise, cette charnière est formée par deux paires de pattes, dont sont respectivement pourvus des premier et second mors, au travers desquelles pénètre l'axe d'articulation. Ces deux paires de pattes, qui sont imbriquées l'une dans l'autre, forment les parties respectivement mâle et femelle de cette charnière. Il est par ailleurs prévu un ressort, propre à rappeler les deux mors dans leur position de stockage, évoquée ci-dessus.

En vue du montage de cette pince, il s'agit tout d'abord d'enfiler l'axe dans les deux premières pattes adjacentes, qui composent une partie de la charnière. Puis, on place de manière manuelle le ressort, en regard de l'axe ainsi positionné.

Enfin, il s'agit de repousser cet axe, de manière qu'il s'étende à la fois dans l'enroulement du ressort et dans les deux autres pattes, formant l'autre partie de la charnière. Une pince à cheveux, du type précité, est notamment décrite dans US-A-5 787 905.

On connaît également, par FR-A-2 804 295, une pince à cheveux dont les dents possèdent un prolongement, susceptible de former un recouvrement dans la position d'utilisation précitée. De la sorte, ce dernier est propre à recouvrir au moins partiellement l'axe et le ressort de rappel, ce qui est avantageux d'un point de vue esthétique.

Ceci étant précisé, l'invention vise à proposer une pince à cheveux qui est pourvue d'une partie mâle de charnière modifiée par rapport à l'art antérieur, tout en présentant un caractère esthétique satisfaisant, ainsi qu'un coût et un temps de montage équivalents par rapport aux solutions antérieures.

A cet effet, elle a pour objet une pince à cheveux, qui comprend des premier et second mors articulés l'un à l'autre autour d'un axe d'articulation propre à coopérer avec une charnière de ladite pince à cheveux, ces deux mors étant mobiles entre une position de stockage, dans laquelle ces mors sont rapprochés, et une position d'utilisation, dans laquelle ces mors sont écartés, ladite pince étant pourvue d'un ressort de rappel vers ladite position de stockage, caractérisée en ce que la charnière comporte un organe d'articulation massif, s'étendant à partir du premier mors, qui est creusé d'un logement de réception et de maintien en position de l'enroulement ainsi que d'une première extrémité libre du ressort, de sorte que l'axe s'étend en service au travers de cet enroulement ainsi que des moyens d'articulation femelles, seule la seconde extrémité libre du ressort faisant saillie hors du logement.

Selon d'autres caractéristiques de l'invention :
- l'organe d'articulation massif est pourvu d'un voile plein, propre à cacher l'enroulement et la première extrémité libre du ressort, au moins lorsque la pince à cheveux est vue de dessus ;
- le logement comprend une partie cylindrique de réception de l'enroulement du ressort, ainsi qu'une fente radiale, qui ne débouche pas en direction du voile plein, cette fente étant destinée à la réception de la première extrémité libre du ressort ;
- la première extrémité libre du ressort est nettement plus courte que la seconde extrémité libre faisant saillie hors du logement ;
- les moyens femelles d'articulation comprennent deux chapes femelles, s'étendant à partir du second mors, qui sont disposées en service de part et d'autre de l'organe mâle d'articulation, chaque chape femelle étant creusée d'un orifice de passage dudit axe ;
- la seconde extrémité libre du ressort est intercalée entre l'organe mâle d'articulation et une chape femelle correspondante alors que, à l'opposée, l'organe mâle d'articulation recouvre la première extrémité libre et s'étend de façon adjacente à la chape femelle en regard ;
- les deux chapes femelles sont reliées par une toile, dans laquelle est ménagée une fente de passage de la seconde extrémité libre.

L'invention sera mieux comprise et d'autres avantages de celle-ci apparaîtront plus clairement à la lumière de la description qui va suivre d'un mode de réalisation d'une pince à cheveux conforme à l'invention, donnée uniquement à titre d'exemple non limitatif et faite en référence aux dessins annexés, dans lesquels :
- la figure 1 est une vue en perspective éclatée, illustrant les différents éléments constitutifs d'une pince à cheveux conforme à l'invention ;
- la figure 2 est une vue de dessus de cette pince à cheveux ; et
- la figure 3 est une vue en perspective, illustrant à plus grande échelle un organe d'articulation appartenant à la pince à cheveux des figures précédentes.

La pince à cheveux illustrée sur l'ensemble des figures, qui est affectée de la référence 2, comprend des premier et second mors 4 et 6, dont chacun présente, vu de côté, une forme incurvée à peu près semi-circulaire.

Chaque mors 4, 6 comprend une partie médiane pleine 8, 10, qui est prolongée, à une première extrémité, par une série de dents 12, 14 parallèles. Ces dernières sont propres à assurer le maintien de la chevelure lors de l'utilisation de la pince, comme cela sera explicité dans ce qui suit. A cet effet, la conformation de ces dents 12, 14 est telle qu'elles sont susceptibles de s'imbriquer les unes dans les autres.

A l'opposé de ces dents 12, 14, chaque mors 4, 6 est pourvu d'un levier d'actionnement 16, 18, de type connu en soi. Ces deux leviers 16 et 18 sont propres à écarter mutuellement les deux mors 4 et 6, depuis la position de stockage de la pince, comme cela sera expliqué dans ce qui suit.

On va maintenant décrire les moyens, formant charnière, qui permettent l'articulation des deux mors 4, 6.

On retrouve tout d'abord un organe d'articulation mâle, de forme massive, qui est désigné dans son ensemble par la référence 20. Cet organe comprend un voile supérieur plein 22, s'étendant à partir du mors 4, qui possède une extrémité libre arrondie 22', formant un retour en direction du mors 4.

L'organe d'articulation massif 20 est creusé d'un logement qui débouche sur les deux faces latérales de cet organe 20. Ce logement, qui est désigné dans son ensemble par la référence 24, comprend tout d'abord une partie principale cylindrique 24', ouverte à ses deux extrémités, qui est ménagée au voisinage de l'extrémité libre 22'. Cette partie principale 24' est prolongée par une fente radiale 24", s'étendant en direction du voile supérieur 22. Cette fente 24 débouche également sur les deux faces latérales de l'organe 20, mais ne débouche cependant pas au niveau du voile plein 22.

Enfin, une échancrure 26 est ménagée dans l'organe massif 20, au voisinage de son extrémité libre 22'. Cette échancrure permet d'éviter les phénomènes de retassure.

Par ailleurs, au voisinage d'une des faces latérales de l'organe d'articulation 20, il est prévu une rampe oblique 30 qui permet l'appui d'une extrémité libre d'un ressort, comme on le verra plus en détail dans ce qui suit. En regard de la rampe 30 du premier mors 4, le mors 6 est creusé d'une encoche 36 permettant la réception de l'extrémité libre du ressort, comme on le verra dans ce qui suit.

La pince à cheveux conforme à l'invention comporte également des moyens d'articulation femelle, à savoir deux chapes 32' et 32", s'étendant de façon connue en soi à partir du mors 6. Chaque chape 32' ou 32" est creusée d'un orifice traversant 34' ou 34", destiné au passage d'un axe comme on le verra dans ce qui suit. Les deux chapes sont reliées par une toile 35, dans laquelle est creusée une fente 35'.

La pince à cheveux 2 comporte enfin un ressort de rappel 38, qui est formé d'un enroulement central de spires 40, dont les dimensions extérieures correspondent sensiblement à celles de la partie cylindrique du logement précité 24, ainsi que de deux extrémités libres rectilignes 42' et 42". On notera cependant que l'extrémité 42' est nettement plus courte que celle 42", puisqu'elle présente une longueur correspondant sensiblement à celle de la fente 24" du logement 24. Ce ressort 38 est enfin associé à un axe 44, de structure classique.

En vue de l'assemblage de la pince à cheveux de l'invention, il s'agit tout d'abord d'introduire le ressort 38 dans le logement 24, selon la flèche F à la figure 1. A cet effet, on place l'enroulement 40 en regard du logement cylindrique 24', et l'extrémité courte 42' en regard de la fente 24". On repousse alors le ressort à l'intérieur du logement, jusqu'à ce que l'extrémité longue 42" se trouve en butée contre la face latérale en regard de l'organe massif 20, de manière à pouvoir prendre appui sur la rampe 30. On notera que l'introduction du ressort s'effectue de manière axiale, à savoir selon l'axe géométrique X'-X d'articulation des deux mors 4 et 6, visible notamment sur la figure 2. A cet égard, on notera que l'enroulement 40 est bloqué de manière sûre, puisque les parois de la partie cylindrique du logement 24 s'étendent de façon périphérique.

Il s'agit alors de repousser manuellement l'extrémité longue 42" du ressort 38, à l'opposé de la force de rappel de celui-ci, à savoir vers le haut sur la figure 1. On rapproche alors le second mors 6 du premier mors 4 de manière à loger cette extrémité libre 42" dans la fente 35' de la toile 35, ainsi que dans l'encoche 36". Enfin, on introduit l'axe 44 successivement au travers de la première chape 32', de l'enroulement 40, puis de l'autre chape 32". Lorsque cet axe 44 est solidarisé aux deux chapes 32' et 32", la pince à cheveux 2 se trouve assemblée.

Le fonctionnement de cette pince est de type classique.

Ainsi, lors de son stockage, le ressort 38 contribue à rapprocher mutuellement les deux mors 4 et 6. En vue de la mise en place de cette pince, il s'agit de manoeuvrer les deux leviers 16 et 18, afin d'écarter les mors précités, puis de loger la chevelure dans le volume intérieur ainsi formé. L'articulation des deux mors s'effectue autour de l'ensemble formé par l'axe 44 et l'enroulement 40 du ressort 38. On relâche enfin ces leviers, de sorte que le ressort 38 rappelle les mors 4 et 6 l'un vers l'autre, de manière à maintenir la chevelure.

En référence notamment à la figure 2, il est à souligner que le voile plein 22 permet de cacher une majeure partie de l'enroulement 40 du ressort 38, notamment lorsque la pince est vue de dessus. Il convient également de souligner que seule l'extrémité longue 42" du ressort 38 fait saillie hors du logement 24, en étant intercalée entre les parois en regard de l'organe mâle 20 et d'une chape correspondante 32". En revanche, l'extrémité courte 42' du ressort 38 est reçue dans la fente 24" du logement 24, de sorte qu'elle est cachée par le voile plein 22, qui s'étend à proximité de l'autre chape 32' (voir aussi figure 3).

L'invention permet d'atteindre les objectifs précédemment mentionnés.

En effet, dans la pince de l'invention, l'organe massif d'articulation 20, associé à son logement 24 de réception et de maintien en position du ressort 38, remplace les chapes mâles de l'art antérieur. Cet organe massif 20 se trouve donc centré entre les chapes femelles 32' et 32".

Par conséquent, l'axe 44 est susceptible de pénétrer dans le volume intérieur de l'enroulement 40 du ressort 38, ce qui assure le recentrage de l'organe mâle 20 et du ressort 38 par rapport aux deux chapes femelles 32' et 32". On notera que cet enroulement 40 se trouve intercalé entre les parois du logement 24 et l'axe 44, de sorte qu'il forme une entretoise entre cet axe et l'organe massif d'articulation 20.

Par ailleurs, comme on l'a vu précédemment, la présence du voile 22 est avantageuse en termes esthétiques, puisqu'elle permet de cacher l'enroulement du ressort, ainsi que l'une de ses extrémités. Le caractère plein de ce voile 22 est également à noter, en comparaison de l'enseignement de FR-A-2 804 295, dans lequel le recouvrement est formé par la coopération des dents des deux mors.

En outre, la charnière d'articulation de la pince de l'invention est d'une grande solidité. A cet égard, on notera que le logement 24 est sensiblement fermé, au niveau de ses parois latérales, notamment grâce à la présence de bandes périphériques continues 28 qui assurent une haute rigidité (voir figure 3).

Enfin, quand bien même la pince de l'invention est plus avantageuse que les solutions connues, en termes esthétiques, elle n'induit cependant aucun surcoût spécifique. Elle implique en outre un temps de montage qui est relativement faible.

## Revendications

1. Pince à cheveux (2), comprenant des premier et second mors (4, 6) articulés l'un à l'autre autour d'un axe d'articulation (44) propre à coopérer avec une charnière (20, 32', 32") de ladite pince à cheveux (2), ces deux mors (4, 6) étant mobiles entre une position de stockage, dans laquelle ces mors sont rapprochés, et une position d'utilisation, dans laquelle ces mors sont écartés, ladite pince (2) étant pourvue d'un ressort (38) de rappel vers ladite position de stockage, **caractérisée en ce que** la charnière comporte un organe d'articulation massif (20), s'étendant à partir du premier mors (4), qui est creusé d'un logement (24) de réception et de maintien en position de l'enroulement (40) ainsi que d'une première extrémité libre (42') du ressort (38), de sorte que l'axe (44) s'étend en service au travers de cet enroulement (40) ainsi que des moyens d'articulation femelles (32', 32"), seule la seconde extrémité libre (42") du ressort (38) faisant saillie hors du logement (24).

2. Pince à cheveux selon la revendication 1, **caractérisée en ce que** l'organe d'articulation massif (20) est pourvu d'un voile plein (22), propre à cacher l'enroulement (40) et la première extrémité libre (42') du ressort (38), au moins lorsque la pince à cheveux est vue de dessus.

3. Pince à cheveux selon la revendication 2, **caractérisée en ce que** le logement (24) comprend une partie cylindrique (24') de réception de l'enroulement (40) du ressort (38), ainsi qu'une fente radiale (24"), qui ne débouche pas en direction du voile plein (22), cette fente (24") étant destinée à la réception de la première extrémité libre (42') du ressort (38).

4. Pince à cheveux selon l'une des revendications précédentes, **caractérisée en ce que** la première extrémité libre (42') du ressort (38) est nettement plus courte que la seconde extrémité libre (42") faisant saillie hors du logement (24).

5. Pince à cheveux selon l'une quelconque des revendications précédentes, **caractérisée en ce que** les moyens femelles d'articulation comprennent deux chapes femelles (32', 32"), s'étendant à partir du second mors (6), qui sont disposées en service de part et d'autre de l'organe mâle d'articulation (20), chaque chape femelle (32', 32") étant creusée d'un orifice (34', 34") de passage dudit axe (44).

6. Pince à cheveux selon la revendication précédente, **caractérisée en ce que** la seconde extrémité libre (42") du ressort est intercalée entre l'organe mâle d'articulation (20) et une chape femelle correspondante (32") alors que, à l'opposée, l'organe mâle d'articulation (20) recouvre la première extrémité libre (42') et s'étend de façon adjacente à la chape femelle en regard (32').

7. Pince à cheveux selon les revendications 5 et 6, **caractérisée en ce que** les deux chapes femelles (32', 32") sont reliées par une toile (35), dans laquelle est ménagée une fente (35') de passage de la seconde extrémité libre (42").
